# EUROPÄISCHE PATENTSCHRIFT

(11) **EP 0 237 830 B1**
(45) Veröffentlichungstag und Bekanntmachung des Hinweises auf die Patenterteilung: **02.05.1991**
(21) Anmeldenummer: 87102479.0
(22) Anmeldetag: 21.02.1987
(51) Int. Cl.: B24B 9/14

(54) **Brillenglasrandschleifmaschine**
Grinding machine for edging spectacle glasses
Rectifieuse de bords de verres de lunettes

(30) Priorität: 18.03.1986 DE 3608957
(43) Veröffentlichungstag der Anmeldung: 23.09.1987
(73) Patentinhaber: Wernicke & Co. GmbH, 40231 Düsseldorf (DE)
(72) Erfinder: Gottschald, Lutz, Dr.-Ing., D-4005 Meerbusch 2 (DE); Kötting, Fritz, D-4047 Dormagen5 (DE); Barwasser, Günther, D-4040 Neuss 21 (DE)
(74) Vertreter: Rehders, Jochen, Dipl.-Ing.

(56) Entgegenhaltungen:
- GB-A- 2 151 956
- US-A- 3 449 866

## Beschreibung

Die Erfindung betrifft eine Brillenglasrandschleifmaschine nach dem Gattungsbegriff des Hauptanspruches.

Durch die US-PS 3 449 866 ist eine derartige Schleifmaschine bekannt. Mit dieser bekannten Schleifmaschine sollen Brillenglasrohlinge vorgeschliffen werden, indem der Umfang des Brillenglasrohlings entsprechend einer vorgefertigten Schablone bearbeitet wird. Die Schleifscheibe ist fest auf einem Untergestell angeordnet. Die Brillenglaswelle mit einem eingespannten Brillenglas läßt sich relativ zur Schleifscheibe und parallel dazu verschieben.

Gegenüber der Schleifmaschine dieser bekannten Art liegt der Erfindung die Aufgabe zugrunde, mit konstruktiv und wirtschaftlich einfachen Mitteln die Dichtigkeit der Kammer zu erhöhen und die Geräuschentwicklung zu vermindern, wobei die Bewegung der Teile nicht beeinflußt bzw. verhindert werden soll und die Maschine insgesamt einen geringen Platzbedarf erfordern soll.

Ausgehend von dieser Aufgabenstellung wird bei einer Brillenglasrandschleifmaschine der eingangs erwähnten Art vorgeschlagen, daß die Kammer die ungefähre Breite der Schleifscheibe zuzüglich der Größe des axialen Verschiebeweges der Schleifscheibe besitzt und die Halterung für die Schleifscheibe, für ihre durch eine Kammerseitenwand ragende Welle und für den Antriebsmotor mit der Vorrichtung gegen das Brillenglas und parallel zu der Brillenglaswelle in einer horizontalen Ebene verschiebbar unterhalb oder schräg unterhalb eines Abschnitts der Kammer gelagert ist.

Die abzudichtenden Flächen und Linien sind bei der erfindungsgemäßen Brillenglasrandschleifmaschine auf ein Minimum reduziert, wodurch eine gute Abdichtung geschaffen wird. Die geringe Größe der Kammer läßt einen nur kleinen Resonanzkasten entstehen, der eine geringe Geräuschentwicklung verursacht. Hierzu trägt insbesondere die Tatsache bei, daß die Welle der Schleifscheibe in zwei zueinander rechtwinkligen Ebenen verschiebbar durch eine Kammerseitenwand geführt ist, ohne diese zu berühren, so daß keine Geräusche und Vibrationen durch die hochtourig laufende Welle mit der Schleifscheibe auf die Kammer übertragen werden können. Demgegenüber ist die Geräuschentwicklung der stationär durch die Kammerseitenwände geführten Brillenglaswelle unbedeutend, da diese sich mit einer sehr geringen Geschwindigkeit in der Größenordnung von ein bis zwei Umdrehungen pro Minute dreht. Die Dichtigkeit der Rammer der erfindungsgemäßen Brillenglasrandschleifmaschine ist derart, daß der Innenraum teilweise oder vollständig mit Schleifflüssigkeit gefüllt werden kann und somit der Schleifprozeß teilweise oder vollständig in einem Flüssigmedium erfolgen kann, was wiederum die Geräuschentwicklung auf ein Mindestmaß reduziert.

Das Auswechseln der Schleifscheibe erfolgt einfach, da die fliegende Welle aus der Aufnahmebuchtung der Schleifscheibe axial Herausgezogen und die Schleifscheibe nach dem Lösen von Der Welle durch das geöffnete Durchblickfenster aus der Kammer herausgenommen werden kann. Eine zusätzliche, abzudichtende Öffnung ist nicht erforderlich. In der Zeichnung sind Ausführungsbeispiele der erfindungsgemäßen Brillenglasrandschleifmaschine dargestellt und zwar zeigen
Fig. 1 eine Ausführungsform der Maschine in perspektivischer Ansicht,
Fig. 2 in Seitenansicht zwei weitere Ausführungsformen
und 3 der Maschine.

Bei dem Ausführungsbeispiel nach Fig. 1 sind auf dem plattenfömigen, quadratischen oder rechteckigen Maschinenrahmen 1 in Nähe der beiden Ränder 2, 3 je zwei Lagerblöckchen 4, 5 angeordnet, deren Bohrungen gleichachsig zu den Rändern 2, 3 verlaufen und die je eine starre Achse oder eine Welle 6 an deren Enden unverschieblich halten. Auf jeder Achse 6 ist ein längliches Blöckchen 7 in Richtung des Doppelpfeiles S verschiebbar; dieses im Querschnitt vorzugsweise quadratische Blöckchen weist eine Längsbohrung 8 auf, durch die die Achse 6 geführt ist.

Die längsverschieblichen Blöckchen 7 weisen an ihrer, der Längsmittel M Des Rahmens 1 zugekehrten Seite zwei parallele Führungs- und Tragstangen 9, 10 auf, die in einem gewissen Abstand von der Oberseite 1a des Rahmens 1 an den beiden Blöckchen 7 gehalten sind. - Die beiden parallelen Führungs - und. Tragstangen 9, 10 Durchsetzen in Nähe Der Blöckchen 7 die Bohrungen 11 je eines nach oben gerichteten Ansatzes oder einer Rippe 12, dia an ihrer Unterseite einen horizontalen und sich im wesentlichen rechtwinklig zu der Mittellinie M des Rahmens 1 erstreckenden Tragschlitten 13 tragen. Die Teile 3-13 bilden eine Kreuzschlitteneinrichtung derart, daß der Tragschlitten 13 sowohl entsprechend den Richtungen der Pfeile S und N verschiebbar ist.

Auf dem dem Betrachter der Fig.1 benachbarten Ansatz oder der Rippe 11 oder unmittelbar auf dem Tragschlitten 13 ist ein leicht abgewinkelter Arm 14 angebracht, der sich in einer zur Rahmenoberseite 1a senkrechten und zu der Mittellinie M parallelen Ebene erstreckt. An dem oberen, freien Ende 14 dieses Armes ist ein Motor 15 fest angebracht, dessen Welle 16 durch eine entsprechende Bohrung des Armes hindurchragt, die an ihrem freien Ende von einem Antriebsriemen 17 umschlungen wird.

Dem Ansatz oder der Rippe 12 benachbart ist an dem Arm 14 ein nicht dargestelltes tiger horizontal und parallel zu den Führungs- und Tragstangen 9, 10 angeordnet, das eine Welle 18 trägt, deren freies, dem Arm 14 benachbartes Ende von dem Antriebsriemen 17 gleichfalls umschlungen wird. Der mit dem Arm 14 verbundene Motor 15 erstreckt sich parallel zu der Kante 19 des Rahmens 1 über den mittleren Abschnitt desselben und treibt die fliegende, in dem nicht dargestellten Lager des Armes 14 drehbar gehaltene Welle 18 an. - Auf dieser Welle, die parallel zu der Motorwelle 16 gelegen ist, ist über dem mittleren Bereich des Rahmens 1 die Schleifscheibe 20 drehfest aufgebracht, die mit Hilfe der Kreuzschlitteneinrichtung aus den Teilen 3-13 den Richtungen der Pfeile N und S entsprechend bewegbar ist und durch den Motor 15 angetrieben wird.

In Nähe der Kante 21 des Rahmens 1 sind zwei senkrechte, parallel zu den Kanten 2 und 3 verlaufende Stützfüße 22, 23 angeordnet. Diese tragen eine Kammer 24, die in der Vertikalebene durch die Mittellinie M einen etwa ovalen Querschnitt zeigt und die beiden Seitenwände 25, 26 besitzt. Die Oberwand der Kammer weist in dem dem Benutzer der Maschine bei A zugekehrten Bereich ein Klappfenster 27 auf, das mit Hilfe der Scharniere 28, die auch auf der Außenseite der Kammer angebracht sein können, aufgeklappt werden kann. Hierzu kann ein Handgriff 29 dienen. Durch die Seitenwände 25, 26 der Kammer 24 ragen auf dem der Kante 21 des rahmens 1 zugekehrten Abschnitt die Lager 30, 31, die die beiden die Erillenglaswelle bildenden Halbwellen 32, 33 aufnehmen und die gegen die beiden Seitenwände 25, 26 der Kammer 24 flüssigkeitsdicht abgedichtet sind. Zwischen den beiden Halbwellen 32, 33 kann in bekannter Weise das Brillenglas B eingespannt werden, wobei die Halbwelle 33 längsverstellbar ist. - Auf der Halbwelle 32, die aus dem Lager 31 herausragt, ist die Schablone 34 drehfest aufgebracht.

Durch die dem Arm 14 benachbarte Seitenwand 26 der Kammer 24 ist die Schleifscheibenwelle 18 hindurchgeführt. Zur Bewegung der Schleifscheibenwelle entsprechend den Pfeilen N und S der Kreuzschlitteneinrichtung aus den Teilen 3-13 ist in der Seitenwand 26 ein gerader Längsschlitz 35 vorgesehen, dessen Länge die Verstellbewegung der Welle 18 entsprechend dem Pfeil S und deren Höhe die Wellenbewegung entsprechend dem Pfeil N unter Beachtung des nachstehend beschriebenen Dichtungsmittels 36 an dem Schlitz 35 berücksichtigt. Das Dichtungsmittel ist vorzugsweise ein flexibler Balg 36, wie er auf anderen Gebieten der Technick zum Abdichten von in zwei Koordinaten beweglichen Teilen gegenüber den Rändern einer Öffnung bekannt ist.

Bei der Ausführung nach Fig. 2 ist wiederum ein Rahmen 1 vorgesehen, auf dem die vier Lagerteile 51 angeordnet sind, von denen je zwei die freien Enden der Achse oder Welle 52 aufnehmen, auf der die Blöckchen 53 längsverschieblich sind. Diese Blöckchen 53 tragen die parallelen horizontalen Führungs- und Tragstangen 54, 55, auf denen der Tragschlitten 56 geführt wird. Mittels eines Zwischenstückes 57 ist auf diesem Schlitten ein Arm 58 horizontal gehalten, an dessen einen Ende de Motor 59 angebracht ist und dessen anderes Ende das nicht dargestellte tiger der Welle 60 der Schleifscheibe 66 trägt. Die Motorwelle und die Welle 60 der Schleifscheibe sind durch einen Riemen 61 od. dgl. miteinander verbunden. Auf Füßen 62 des Rahmens 1 ist wiederum die Kammer 63 aufgebracht, die die Form der Kammer 24 nach Fig. 1 haben kann. Durch ihre Seitenwände der Kammer 63 sind die Lager der Brillenglashalterwelle 64 geführt. Die eine dem Beschauer der Fig. 2 zugekehrte Seitenwand trägt wiederum einen Längsschlitz 65, der dem Längsschlitz 35 nach Fig. 1 entspricht, der mit Hilfe eines flexiblen Balges 67 abgedichtet ist. - Die Ausführungsform nach Fig. 2 hat den Vorteil einer geringen Bauhöhe und des Gewichtsaugleiches an dem Arm 58 durch die Schleifscheibe 66 und deren Welle 60 einerseits und des Motors 59 andererseits.

Bei der Ausführungsform nach Fig. 3 ist die Kammer 70, die die Ausführungsform der Kammern nach Fig. 1 und 2 haben kann, in einem Winkel α von 30-60° gegen die horizontale Mittelebene des Rahmens 1 angestellt. Auf einem Aufsatz 1a des Rahmens 1 ist ein Lagerbock 71 vorgesehen, der eine Achse oder Welle 72 trägt. Diese horizontale Achse oder Welle wird von einem Lager 73 umgeben, dessen äußerer Lagerring in Richtung des Pfeiles K auf der Achse oder Welle 72 verschiebbar und um diese Achse oder Welle in Richtung des Pfeiles P drehbar ist. Der äußere Lagerring trägt eine Buchse 74, an der ein Arm 75 und ein Arm 76 angebracht sind, die vorzugsweise in einem Winkelabstand von 30-60° angeordnet sind. An dem Arm 75 ist der Motor 75a angebracht, während das freie Ende des Armes 76 das Lager für die Welle 77 der Schleifscheibe 78 trägt. Die dem Beschauer der Fig. 3 zugekehrte Seitenwand der Kammer 70 trägt einen gewölbten Längsschlitz 79, dessen Krümmung einem Kreisbogenabschnitt um die Achse oder Welle 72 entspricht. Der Rand der Öffnung 79 weist wiederum einen flexiblen Balg 80 über dem Riemen auf, mit dem die Welle 77 gegen den Rand der Öffnung 80 derart abgedichtet ist, daß die Welle 77 eine den Pfeilen K und P entsprechende Bewegung ausführen kann. Durch die beiden Seitenwände sind wiederum die Lager für die beiden Halbwellen der Brillenglaswelle 81 abgedichtet hindurchgeführt.

Die Haube 24, 63, 70 nach den Fig. 1 bis 3 bildet einen in sich geschlossenen Behälter, der an geeigneten Stellen einen Flüssigkeitszulauf und einen Flüssigkeitsablauf hat. Die Kammer kann ganz oder teilweise mit Flüssigkeit gefüllt werden; die Zu- und Abläufe sind entsprechend ausgebildet. Die teilweise oder gänzliche Füllung der Kammer, d.h. sie dämpft die Schwingungen, denen beim Schleifvorgang die Kammer ausgesetz ist, in starkem Maße.

Wie die Fig. 1 bis 3 ferner erkennen lassen, ist die Kammer 24, 63, 70 platzsparend angeordnet. Als geschlossener Behälter überragt sie in Fig. 1 die Kreuzschlitteneinrichtung aus den Teilen 3-13 vollständig und in Fig. 2 die Kreuschlittenanordnung aus den Teilen 51-56 mindestens teilweise. In Fig. 3 erfordert die Kammer 70 einen Platz, der nur einem Teil ihrer Länge entspricht. Die die fliegende Welle 18, 60, 77 der Schleifscheibe tragenden Teile sind vollständig außerhalb der Kammerund unabhängig von ihr platzsparend angeordnet.

Die Kammer 24, 63, 70 hat eine Breite, die der Breite der Schleifscheibe und deren Längsbewegung gegenüber dem Brillenglas entspricht. Der Balg der Öffnung, durch die die Schleifscheibenwelle hindurchtritt, ist entsprechend gestaltet und materialmäßig ausgewählt.

Die durch das Klappfenster 27 verschließbare Öffnung ist derart, daß durch sie die Schleifscheibe 20 unter Berücksichtigung der beiden Brillenglashalbwellen aus der Kammer 24 herausgenommen werden kann, nachdem die fliegende Welle 18 soweit aus der Kammer herausgezogen worden ist, daß deren freies Ende die Schleifscheibe freigibt. Hierzu ist die senkrecht zur Welle 18 gelegene Breite der durch das Fenster 27 verschließbaren Öffnung größer als der Durchmesser der Schleifscheibe. Hierdurch wird ein Behälter geschaffen, dessen meisten Teile fest und dicht miteinander verbunden sind.

## Patentansprüche

Brillenglasrandschleifmaschine mit einer maschinenrahmenseitig horizontal gelagerten Brillenglaswelle (32, 33; 64, 81) und einer motorisch angetriebenen Schleifscheibe (20, 66, 78) mit einer zur Brillenglaswelle parallelen Drehachse sowie mit einer das Brillenglas (B) und die Schleifscheibe (20, 66, 78) aufnehmenden Kammer (24, 63, 70) mit Durchblickfenster (27), deren Wände die Schleifscheibe (20, 66, 78) und das Brillenglas (B) in geringem Abstand umfassen, wobei eine durch die Kammer (24, 63, 70) verlaufende, durch die Achsen der Brillenglaswelle (32, 33; 64, 81) und der Schleifscheibe (20, 66, 78) gelegte Ebene waagerecht oder geneigt und die Schleifscheibe (20, 66, 78) auf dem freien Ende einer fliegenden welle (18, 60, 77) angeordnet sind, die zusammen mit ihrem Antriebsmotor (15, 59, 75a) an einer Halterung (14, 58; 75, 76) auf einer Vorrichtung (13, 56; 73) gelagert ist, dadurch gekennzeichnet, daß die Kammer (24, 63, 70) die ungefähre Breite der Schleifscheibe (20, 66, 78) zuzüglich der Größe des axialen Verschiebeweges der Schleifscheibe (20, 66, 78) besitzt und die Halterung (14, 58; 75, 76) für die Schleifscheibe (20, 66, 78), für ihre durch eine Kammerseitenwand (26) ragende Welle (18, 60, 77) und für den Antriebsmotor (15, 59, 75a) mit der Vorrichtung (13, 56; 73) gegen das Brillenglas (B) und parallel zu der Brillenglaswelle (32, 33; 64, 68) in zwei zueinander rechtwinkligen Ebenen verschiebbar unterhalb oder schräg unterhalb eines Abschnitts der Kammer (24, 63, 70) gelagert ist.

2. Brillenglasrandschleifmaschine nach Anspruch 1, dadurch gekennzeichnet, daß die Kammer (24, 63, 70) ovale oder rechteckige Längsquerschnittsform hat und nur mit einer Hälfte mit dem Maschinenrahmen (1) mittel- oder unmittelbar verbunden ist.

3. Brillenglasrandschleifmaschine nach Anspruch 1 und 2, dadurch gekennzeichnet, daß der Schleifscheibenmotor (15, 59) und die Schleifscheiben (18, 60) an einen geneinsamen, auf einer Kreuzschlitteneinrichtung (3-13; 51-56) angeortneten Arm (14, 58) angeordnet bzw. gelagert sind.

4. Brillenglasrandschleifmaschine nach Anspruch 1 und einem der Ansprüche 2 oder 3, dadurch gekennzeichnet, daß die Schleifscheibenwelle (77) und ihr Antriebsmotor (75a) gemeinsam an einem Arm oder einer Gabel (75, 76) angeordnet bzw. gelagert sind, der bzw. die an einer parallel zur Brillenglasachse (81) gelegenen Achse oder Welle (72) verschiebbar und um diese Achse drehbar ist.

## Claims

1. Spectacle glass edge grinding machine having a spectacle glass shaft (32, 33; 64, 81) mounted horizontally on the machine frame side and a motor-driven grinding disc (20, 66, 78) having an axis of rotation parallel to the spectacle glass shaft, and a chamber (24, 63, 70), with observation window (27), which houses the spectacle glass (B) and the grinding disc (20, 66, 78), the walls of this chamber surrounding the grinding disc (20, 66, 78) and the spectacle glass (B) with a small spacing, wherein a plane extending through the chamber (24, 63, 70), and lying through the axes of the spectacle glass shaft (32, 33; 64, 81) and of the grinding disc (20, 66, 78) is arranged horizontally or inclined and the grinding disc (20, 66, 78) is arranged on the free end of a flying shaft (18, 60, 77), which is mounted together with its drive motor (15, 59, 75a) on a holding means (14, 58; 75, 76) on a device (13, 56; 73), characterised in that the chamber (24, 63, 70) is approximately as wide as the grinding disc (20, 66, 78) plus the amount of the axial shift path of the grinding disc (20, 66, 78), and the holding means (14, 58; 75, 76) for the grinding disc (20, 66, 78), for its shaft (18, 60, 77) projecting through a chamber side wall (26) and for the drive motor (15, 59, 75a) with the device (13, 56; 73), is mounted so as to be movable below or transversely below a section of the chamber (24, 63, 70) towards the spectacle glass (B) and parallel to the spectacle glass shaft (32, 33; 64, 68) in two planes perpendicular to each other.

2. Spectacle glass edge grinding machine according to claim 1, characterised in that the chamber (24, 63, 70) has an oval or rectangular longitudinal cross-sectional shape and is connected indirectly or directly by only one half to the machine frame (1).

3. Spectacle glass edge grinding machine according to claim 1 and 2, characterised in that the grinding disc motor (15, 59) and the grinding discs (18, 60) are arranged or mounted on a common arm (14, 58) disposed on a cross-slide device (3-13; 51-56).

4. Spectacle glass edge grinding machine according to claim 1 and one of claims 2 or 3, characterised in that the grinding disc shaft (77) and its drive motor (75a) are arranged or mounted jointly on an arm or a fork (75, 76) which is displaceable on an axis or shaft (72) lying parallel to the spectacle glass axis (81) and is rotatable about this axis.

## Revendications

1. Machine à meuler le bord d'un verre de lunettes comportant un arbre horizontal (32, 33; 64, 81) de maintien du verre de lunettes logé de chaque côté du support (1) de la machine à meuler et une meule (20, 66, 78) entraînée par un moteur, présentant un axe tournant parallèle à l'arbre de maintien du verre de lunettes ainsi qu'une chambre (24, 63, 70) recevant le verre de lunettes (B) et la meule (20, 66, 78) et présentant une fenêtre d'observation (27), dont les parois entourent la meule (20, 66, 78) et le verre de lunettes (B) à une faible distance de ceux-ci, un arbre mobile (18, 60, 77) pénétrant dans la chambre (24, 63, 70) de façon horizontale ou inclinée par rapport aux plans des axes de l'arbre de maintien (32, 33; 64, 81) du verre de lunettes et de la meule (20, 66, 78) et portant à son extrémité libre la meule (20, 66, 78), lequel est monté avec son moteur d'entraînement (15, 59, 75a) sur un support (14, 58; 75, 76) d'un dispositif coulissant (13, 56; 73), caractérisée en ce que la chambre (24, 63, 70) présente à peu près la largeur de la meule (20, 66, 78) plus l'ampleur du déplacement axial de la meule (20, 66, 78) et le support (14, 58; 75, 76) de la meule (20, 66, 78), de son arbre (18, 60, 77) traversant une des parois latérales (26) de la chambre (24, 63, 70) et du moteur d'entraînement (15, 59, 75a) est monté avec le dispositif coulissant (13, 56; 73) sous une partie de la chambre (24, 63, 70) de manière à pouvoir être déplacé dans deux plans perpendiculaires l'un à l'autre par rapport au verre de lunettes (B) et de façon parallèle à l'arbre de maintien (32, 33; 64, 68) du verre de lunettes.

2. Machine à meuler le bord d'un verre de lunettes suivant la revendication 1, caractérisée en ce que la chambre (24, 63, 70) présente une forme ovale ou rectangulaire en coupe transversale longitudinale et est uniquement reliée directement ou indirectement à une moitié du support (1) de la machine à meuler.

3. Machine à meuler le bord d'un verre de lunettes suivant la revendication 1 ou 2, caractérisée en ce que le moteur (15, 59) de la meule (20, 66) et l'arbre (18, 60) de la meule (20, 66) sont montés sur un bras commun (14, 58) installé sur un dispositif (3-13; 51-56) à déplacement en croix.

4. Machine à meuler le bord d'un verre de lunettes suivant la revendication 1 et une des revendications 2 ou 3, caractérisée en ce que l'arbre (77) de la meule (78) et son moteur d'entraînement (75a) sont tous deux montés sur un même bras ou une même fourche (75, 76), lequel ou laquelle peut se déplacer et tourner sur un axe ou un arbre (72) parallèle à l'axe (81) du verre de lunettes.
